# FASCICULE DE BREVET EUROPEEN

(11) **EP 0 323 368 B1**
(45) Date de publication et mention de la délivrance du brevet: **22.06.1994**
(21) Numéro de dépôt: 88403381.2
(22) Date de dépôt: 30.12.1988
(51) Int. Cl.: F02M 67/04, F02M 69/08

(54) **Dispositif d'injection pneumatique de carburant**
Vorrichtung zur pneumatischen Kraftstoffeinspritzung
Device for pneumatically injecting fuel

(30) Priorité: 30.12.1987 FR 8718359
(43) Date de publication de la demande: 05.07.1989
(73) Titulaire: INSTITUT FRANCAIS DU PETROLE, 92502 Rueil-Malmaison (FR)
(72) Inventeur: Duret, Pierre, F-75009 Paris (FR)

(56) Documents cités:
- CH-A- 270 337
- DE-C- 210 259
- FR-A- 630 487
- FR-A- 901 122
- GB-A- 10 643
- US-A- 1 377 139

## Description

L'invention concerne un dispositif d'injection pneumatique de carburant dans un cylindre d'un moteur alternatif à combustion interne.

Dans les deux moteurs à deux temps à un ou plusieurs cylindres, à haut rendement on cherche à réaliser de façon indépendante, un balayage du ou des cylindres par de l'air frais non carburé et une introduction de carburant liquide sous forme pulvérisée dans le ou les cylindres, ces deux opérations étant effectuées à des instants successifs et bien déterminés du cycle de fonctionnement du moteur.

L'introduction de carburant sous forme pulvérisée dans le cylindre peut être réalisée par un dispositif d'injection pneumatique comportant un injecteur débouchant dans le cylindre muni d'une soupape commandée par une came pour son ouverture et sa fermeture, un moyen d'alimentation de l'injecteur en carburant liquide et une source d'air comprimé assurant la pulvérisation et l'injection du carburant au moment de l'ouverture de l'injecteur.

Le balayage du cylindre par de l'air frais est réalisé grâce à un carter pompe communiquant avec le cylindre à sa partie inférieure de façon que le piston se déplaçant dans le cylindre produise une compression de l'air du carter en se déplaçant vers son point mort bas. Des conduits joignant le carter pompe à des lumières d'admission du cylindre assurent le transfert de l'air comprimé vers le cylindre , cet air comprimé pénétrant dans le cylindre dont il réalise le balayage, lorsque les lumières d'admission sont découvertes par le piston au cours de son déplacement vers son point mort bas.

On a proposé de réaliser l'injection pneumatique du carburant en utilisant l'air comprimé du carter pompe pour effectuer la pulvérisation et l'injection du carburant. A cette fin, le carter pompe peut être relié à l'injecteur par un conduit sur lequel est disposé un clapet. La partie du conduit située en aval du clapet peut constituer en elle-même une capacité d'air comprimé ou être reliée à une telle capacité. Lors de l'ouverture de l'injecteur, une certaine quantité d'air comprimé est utilisée pour pulvériser le carburant et l'injecter dans le cylindre. Le rechargement de la capacité en air comprimé est réalisé, lorsque la pression est voisine de son maximum dans le carter pompe, par ouverture du clapet.

Un tel dispositif qui permet d'éviter l'utilisation d'une source annexe de gaz comprimé nécessite cependant de prévoir un conduit de jonction entre le carter pompe et l'injecteur et éventuellement une capacité en communication avec ce conduit.

Dans le cas des moteurs à injection à plusieurs cylindres, on a proposé d'utiliser les gaz chauds sous pression prélevés dans un cylindre pour réaliser la pulvérisation du carburant dans un autre cylindre du moteur. L'injection est réalisée au niveau de la soupape d'admission du cylindre par laquelle est aspiré l'air carburé destiné à remplir le cylindre . L'effet des gaz chauds prélevés se limite à assurer la pulvérisation et éventuellement la vaporisation du carburant liquide dont l'introduction dans le cylindre est assurée au moment de l'ouverture de la soupape d'admission, par mélange avec l'air admis et aspiration.

Dans ce cas, contrairement au cas des moteurs à deux temps et analogues, il n'y a pas d'introduction d'air frais de balayage dans le cylindre indépendamment de l'introduction de carburant et cette introduction de carburant n'est pas effectuée sous pression et par un injecteur pneumatique indépendant du dispositif d'introduction d'air dans le cylindre.

Dans le cas de l'injection pneumatique, on a toujours utilisé jusqu'ici soit une source d'air comprimé auxiliaire, soit un conduit de liaison entre le carter pompe et le cylindre et éventuellement une capacité de stockage d'air comprimé.

Il est par ailleurs connu du document CH-A-270 337 de prélever, dans une préchambre située dans la culasse, des gaz sous pression issus de la chambre de combustion via l'une au moins des soupapes d'admission. Le prélèvement a lieu pendant la compression.

L'invention est relative à un dispositif pour réaliser l'injection pneumatique de carburant dans un cylindre d'un moteur, en utilisant des gaz prélevés dans ce cylindre, conformément à la revendication 1.

D'autres caractéristiques de l'invention apparaissent dans les revendications 2 à 5.

Afin de bien faire comprendre l'invention, on va maintenant décrire, à titre d'exemple non limitatif, en se référant aux figures jointes en annexe, la mise en oeuvre du procédé suivant l'invention, suivant plusieurs variantes et en utilisant des dispositifs d'injection suivant plusieurs modes de réalisation.

La figure 1 est en vue partielle en élévation et en coupe d'un cylindre d'un moteur comportant du dispositif d'injection pneumatique suivant un mode de réalisation permettant la mise en oeuvre de l'invention.

La figure 2 est une vue analogue à la figure 1 montrant le cylindre du moteur à un instant différent du cycle de fonctionnement.

La figure 3 est un diagramme de fonctionnement du moteur dont le cylindre est représenté sur les figures 1 et 2.

La figure 4 est une vue schématique en coupe et en élévation d'un cylindre d'un moteur comportant un dispositif d'injection suivant un autre mode de réalisation, permettant la mise en oeuvre de l'invention.

Sur les figures 1 et 2, on a représenté la partie supérieure d'un cylindre 30 d'un moteur à deux temps comportant un dispositif d'injection 31 dans sa partie supérieure.

L'injecteur pneumatique 32 débouchant dans la partie supérieure du cylindre 30 comporte une soupape 33 commandée par une came 34, un moyen d'alimentation en carburant liquide non représenté et un dispositif 35 fournissant à l'injecteur pneumatique 32 un gaz sous pression permettant la pulvérisation et l'injection du carburant liquide.

Le dispositif 35 comporte un conduit 36 communiquant, à l'une de ses extrémités, avec la chambre du cylindre 30 par une lumière 37 disposée au-dessus des lumières d'échappement et de transfert du cylindre non représentées et à son autre extrémité, avec la chambre de l'injecteur pneumatique 32 à la partie supérieure du cylindre. Un clapet 38 est disposé sur la conduite 36 et délimite sur cette conduite une partie amont communiquant avec le cylindre 30 et une partie aval communiquant avec l'injecteur 32. Le clapet 38 s'ouvre lorsque la pression différentielle entre l'amont et l'aval dans un conduit 36 dépasse une certaine valeur correspondant à la tare du clapet 38.

La partie aval du conduit 36 est susceptible de constituer par elle-même une capacité de gaz sous pression en communication avec la chambre du clapet 32. Cette partie aval du conduit 36 peut également être mise en communication avec une capacité permettant le stockage de gaz sous pression.

On va maintenant se reporter à l'ensemble des figures 1, 2 et 3 pour décrire le fonctionnement du dispositif d'injection suivant un mode de réalisation.

Sur la figure 1, le piston 30a se déplace vers le haut à l'intérieur du cylindre 30 et réalise la compression d'un mélange carburé se trouvant dans la partie supérieure du cylindre. Le piston 30a masque la lumière 37 et le clapet 38 qui est soumis à des pressions amont et aval peu différentes reste fermé.

Sur la figure 3, on a représenté sous la forme d'une surface hachurée le cycle de fonctionnement du moteur dans un diagramme pression des gaz contenus dans le cylindre en fonction du volume occupé par ces gaz. Le point de fonctionnement du moteur décrit la courbe 40 délimitant le cycle à sa partie inférieure lorsque le piston se déplace vers le haut et la courbe limite supérieure 41 du cycle lorsque le piston 30a se déplace vers le bas.

A la fin de la compression, le piston 30a atteignant son point mort haut, le volume V est minimum. L'allumage suivi de la combustion se produit pendant la compression. La pression dans le cylindre atteint peu après son maximum et le piston se déplace vers le bas.

Lorsque la partie supérieure du piston 30a parvient au niveau de la lumière 37 (figure 2) le volume des gaz dans le cylindre a une valeur VO et la pression de ces gaz, une valeur P2. Le point de fonctionnement du moteur correspond au point A de la figure 3. Le clapet 38 se soulève et les gaz contenus dans la chambre du cylindre 30 viennent remplir l'ensemble du conduit 35 comportant éventuellement une capacité de stockage de gaz sous pression en aval du clapet 38.

En effet, ainsi qu'il sera montré plus loin, la partie aval du conduit 35 est, lors de l'ouverture des lumières 37, à une pression inférieure à P2.

Le piston 30a continue à se déplacer vers le bas et découvre les lumières d'échappement. La pression diminue dans la chambre du cylindre pendant les phases d'échappement et de balayage par l'air frais. Le clapet 38 se referme très rapidement dès que la pression est inférieure à P2. La fermeture du clapet 38 assure donc la constitution d'une réserve de gaz à une pression sensiblement égale à P2.

Après son passage au point des mort bas, le piston 30a remonte dans le cylindre ; le point de fonctionnement sur la figure 3 décrit la courbe 40.

Avant le début de la compression, la came 34 commande l'ouverture de la soupape 33 de l'injecteur 32 (point de fonctionnement I). Du carburant liquide est pulvérisé et injecté dans la partie supérieure du cylindre 30 par le gaz à pression P2 retenu dans le conduit 35 et/ou la capacité de stockage, en aval du clapet 38. L'injecteur pneumatique peut être conçu pour se refermer assez rapidement, ceci étant déterminé lors de la conception ou de la mise au point du moteur par la loi de la came 34. La pression en aval du clapet 38 s'établit à une valeur inférieure à P2.

Le mélange carburé contenu dans le cylindre est alors comprimé par le piston 30a. La partie supérieure du piston 30a vient masquer l'ouverture 37 au début de la compression (point B sur la figure 3). Le volume résiduel dans le cylindre est VO et la pression des gaz est P1. La pression P1 comme il est visible sur le diagramme de la figure 3, est notablement inférieure à la pression P2. La pression dans le conduit 35 en amont du clapet 38 s'établit donc à la valeur P1 < P2. Cette position du piston 30a est représentée sur la figure 1.

Les conditions de l'injection sont telles que la pression en aval du clapet 38 s'est établie à une valeur P3 comprise entre P2 et P1.

Sinon, si le conduit 36 s'est suffisamment vidé pendant l'injection pour atteindre une pression inférieure à P1, alors dans ce cas, le clapet 38 s'ouvre pendant la compression pour permettre au conduit 36 d'atteindre une pression proche de P1 au moment où la montée du piston masque la lumière 37. La suite se déroule de façon identique dans les deux cas.

Ainsi, le clapet 38 reste donc fermé jusqu'au moment où le point de fonctionnement revient en A (configuration de la figure 2). Le piston 30a découvre la lumière 37, si bien que la partie amont du conduit 35 est mise à la pression P2 > P3. Le clapet 38 s'ouvre et la partie aval du conduit 35 constituant la capacité de réserve de gaz d'injection se recharge en gaz brûlés à la pression P2.

Sur la figure 4, on a représenté une variante de réalisation du dispositif d'injection 32 représenté sur les figures 1 et 2. Les éléments correspondants sur les figures 1 et 2 d'une part et 4 d'autre part portent les mêmes repères avec l'exposant' en ce qui concerne les éléments du dispositif représenté sur la figure 4.

Le dispositif d'injection 32' comporte un conduit 36' analogue au conduit 36 du dispositif représenté sur les figures 1 et 2 communiquant à l'une de ses extrémités par une lumière 37' avec la chambre intérieure du cylindre 30' et, à son autre extrémité avec la chambre de l'injecteur communiquant par l'intermédiaire de la soupape 33' avec la partie supérieure du cylindre 30'. Un clapet 38' est intercalé sur le conduit 36' et sépare ce conduit 36' en une partie amont communiquant avec la lumière 37' du cylindre 30' et une partie aval communiquant avec l'injecteur pneumatique.

En amont du clapet 38', le conduit 36' est relié par l'intermédiaire d'un conduit 50 et d'un clapet 51 avec une source d'air frais qui peut être constituée par l'air atmosphérique, le clapet 51 ayant son entrée à l'air libre.

Pendant la phase d'échappement des gaz et de balayage du cylindre 30' du moteur deux temps, la chambre de ce cylindre 30' peut être mise en dépression par les effets d'onde d'échappement. Cette mise en dépression provoque l'ouverture du clapet 51 et le balayage de la partie amont du conduit 36' dans le cylindre 30 par de l'air frais.

Le dispositif suivant l'invention présente dans tous les cas l'avantage d'utiliser pour la pulvérisation et l'injection du carburant, du gaz sous pression disponible dans le moteur même. Ce gaz sous pression peut d'autre part être prélevé à proximité de l'endroit où il est utilisé pour l'injection de carburant dans le cylindre. Les pressions de gaz peuvent d'autre part être très élevées par rapport à la pression dans le cylindre au moment de l'injection, ce qui améliore d'autant la qualité de la pulvérisation et de l'injection de carburant. Il est d'autre part possible de limiter à une valeur faible la perte de rendement du moteur en utilisant principalement des gaz brûlés pour assurer l'injection.

L'invention ne se limite pas aux modes de réalisation qui ont été décrits.

On peut en particulier envisager l'utilisation d'injecteurs de formes différentes, de capacités de stockage des gaz sous pression dans des dispositions variées par rapport à l'injecteur et aux cylindres et des cames de commande de l'injecteur de formes diverses.

L'invention s'applique non seulement aux moteurs à deux temps mais encore à tout moteur alternatif à combustion interne dans lequel sont réalisés indépendamment une introduction et un balayage d'air frais et une injection pneumatique de carburant.

On ne sortira pas du cadre de la présente invention en utilisant à la place de la soupape 20, 33, 43, 46 ou 33' une soupape automatique fonctionnant comme un clapet, un boisseau tournant ou une soupape à commande électromagnétique.

## Revendications

1. Dispositif d'injection pneumatique de carburant dans un cylindre (30, 30') d'un moteur alternatif à combustion interne comportant au moins un cylindre (30, 30'), un moyen d'alimentation du cylindre en air non carburé de balayage et un dispositif d'injection pneumatique de carburant (32, 32') comportant un injecteur pneumatique ayant une chambre débouchant dans un cylindre, un moyen d'alimentation de l'injecteur pneumatique en carburant liquide et un moyen d'alimentation de l'injecteur pneumatique en gaz sous pression pour la pulvérisation et l'injection du carburant sous forme divisée dans le cylindre (30, 30'), ledit moyen d'alimentation (35) de l'injecteur en gaz sous pression coopérant avec la chambre du cylindre du moteur et étant constitué par une capacité de stockage reliée à la chambre du cylindre dans lequel a lieu l'injection pneumatique, par l'intermédiaire de l'injecteur pneumatique, débouchant dans la partie supérieure du cylindre au niveau d'un siège d'une soupape de contrôle (33, 33') caractérisé par le fait que le dispositif (35, 35') d'alimentation de l'injecteur (32) en gaz sous pression est constitué par un conduit communiquant à l'une de ses extrémités avec la chambre du cylindre (30, 30') par une lumière (37) disposée sur la surface interne de la chambre dudit cylindre (30) balayée par le piston (30a) et à son autre extrémité avec la chambre de l'injecteur pneumatique (32) débouchant dans la chambre du cylindre (30, 30') au niveau d'un siège de soupape (33, 33'), et en ce qu'il comporte en outre un clapet (38, 38') disposé sur le conduit (36, 36') et délimitant la partie amont de ce conduit en communication avec la chambre du cylindre intermédiaire de la lumière (37, 37'), et une partie aval en communication avec la chambre de l'injecteur (32, 32'), le clapet (38, 38') pouvant être déplacé par pression différentielle dans le sens allant de l'amont vers l'aval.

2. Dispositif d'injection suivant la revendication 1, caractérisé par le fait que la soupape (33, 33') est commandée par une came (34) d'une forme et d'une disposition assurant l'ouverture de la soupape deux fois par cycle, une première fois avant la compression, pour réaliser l'injection de carburant et une seconde fois, pendant la détente pour réaliser le rechargement de la capacité en gaz sous pression.

3. Dispositif selon l'une quelconque des revendications 1 ou 2, caractérisé par le fait que la partie amont du conduit (36') est reliée par l'intermédiaire d'un conduit (50) et d'un clapet (51) à une source de gaz de balayage du conduit amont (36').

4. Dispositif selon les revendications 1 à 3, caractérisé en ce que l'injecteur pneumatique comporte un injecteur de carburant à fonctionnement discontinu.

5. Dispositif selon la revendication 4, caractérisé en ce que ledit injecteur de carburant ne fonctionne que lorsque ladite soupape est fermée.

## Claims

1. A pneumatic fuel injection device in a cylinder (30, 30') of an alternating internal combustion engine with at least one cylinder (30, 30'), a means for supplying the cylinder with non-carburetted air for scavenging and a pneumatic fuel injection device (32, 32'), comprising a pneumatic injector with a chamber having an outlet in a cylinder, a means for supplying the pneumatic injector with liquid fuel and a means for supplying the pneumatic injector separately with pressurised gas to atomise and inject the fuel into the cylinder (30, 30'), the means (35) for supplying the injector with pressurised gas cooperating with the chamber of the engine cylinder and constituting a storage reservoir connected to the cylinder chamber in which pneumatic injection takes place via the pneumatic injector, having its outlet in the upper part of the cylinder at the level of a seat for a control valve (33, 33') characterised in that the device (35, 35') for supplying the injector (32) with pressurised gas is formed by a pipe communicating at one of its ends with the chamber of the cylinder (30, 30') via a port (37) located on the internal surface of the chamber of the cylinder (30) scavenged by the piston (30a) and at its other end with the chamber of the pneumatic injector (32) having its outlet in the chamber of the cylinder (30, 30') at the level of a seat for a valve (33, 33') and in that it also has a valve (38, 38') located on the pipe (36, 36') and delineating the upstream part of this pipe in communication with the chamber of the cylinder via the port (37, 37') and a downstream section communicating with the chamber of the injector (32, 32'), the valve (38, 38') being movable by means of the differential pressure in the direction from upstream to downstream.

2. An injection device in accordance with claim 1, characterised in that the valve (33, 33') is controlled by a cam (34) of a form and configuration that allow the valve to open twice during one cycle, a first time before compression in order to effect the fuel injection and a second time during decompression to allow the pressurised gas reservoir to be recharged.

3. A device in accordance with one of claims 1 or 2, characterised in that the upstream part of the pipe (36') is connected via a pipe (50) and a valve (51) to a source of scavenging gas in the upstream pipe (36').

4. A device in accordance with one of claims 1 to 3, characterised in that the pneumatic injector has a fuel injector that operates discontinuously.

5. A device in accordance with claim 4, characterised in that the fuel injector operates only when the valve is closed.

## Patentansprüche

1. Vorrichtung zur pneumatischen Injektion von Kraftstoff in einen Zylinder (30, 30') eines Hubkolbenmotors mit innerer Verbrennung, umfassend wenigstens einen Zylinder (30, 30'), ein Mittel zum Speisen des Zylinders mit nicht-vergaster Spülluft sowie eine pneumatische Kraftstoffeinspritzvorrichtung (32, 32'), die einen pneumatischen Injektor umfasst, der eine in einen Zylinder mündende Kammer hat, ein Speisemittel des pneumatischen Injektors mit flüssigem Kraftstoff und ein Mittel zum Speisen des pneumatischen Injektors mit Gas unter Druck für die Zerstäubung und Injektion des Kraftstoffs in zerteilter Form im Zylinder (30, 30'), wobei dieses Speisemittel (35) für den Injektor mit Gas unter Druck mit der Kammer des Zylinders des Motors zusammenwirkt und durch einen Speicherraum gebildet wird, der mit der Kammer des Zylinders verbunden ist, in welchem die pneumatische Injektion vermittels des pneumatischen Injektors stattfindet, der im oberen Teil des Zylinders in Höhe eines Sitzes einer Regelklappe (33, 33') mündet, dadurch gekennzeichnet, daß die Vorrichtung (35, 35') zum Speisen des Injektors (32) mit Gas unter Druck gebildet wird durch eine Leitung, die mit einem ihrer Enden mit der Kammer des Zylinders (30, 30') über einen Schlitz (37) in Verbindung steht, der auf der Innenfläche der Kammer dieses Zylinders (30) angeordnet und durch den Kolben (30a) überstrichen wird und an ihrem anderen Ende mit der Kammer des pneumatischen Injektors (32) in Verbindung steht, der in die Kammer des Zylinders (30, 30') in Höhe eines Ventilsitzes (33, 33') mündet und daß sie im übrigen eine Ventilklappe (38, 38') umfasst, die an der Leitung (36, 36') angeordnet ist und den anströmseitigen Teil dieser Leitung in Verbindung mit der Kammer des Zwischenzylinders des Schlitzes (37, 37') und einen abströmseitigen Teil in Verbindung mit der Kammer des Injektors (32, 32') begrenzt, wobei die ventilklappe (38, 38') durch Differentialdruck in der Richtung von der Anströmseite zur Abströmseite verschoben werden kann.

2. Injektionsvorrichtung nach Anspruch 1, dadurch gekennzeichnet, daß das Ventil (33, 33') betätigt wird durch eine Nocke (34) einer Form und einer Anordnung, die das Öffnen des Ventils zweimal pro Zyklus sicherstellt, einmal vor der Kompression zur Herbeiführung der Kraftstoffinjektion und ein zweites Mal während der Entspannung zur Realisierung des Nachladens des Raumes mit Gas unter Druck.

3. Vorrichtung nach einem der Ansprüche 1 oder 2, dadurch gekennzeichnet, daß der anströmseitige Teil der Leitung (36') vermittels einer Leitung (50) und einer Ventilklappe (51) mit einer Spülgasquelle der anströmseitigen Leitung (36') verbunden ist.

4. Vorrichtung nach einem der Ansprüche 1 bis 3, dadurch gekennzeichnet, daß der pneumatische Injektor einen Kraftstoffinjektor mit diskontinuierlichem Betrieb umfasst.

5. Vorrichtung nach Anspruch 4, dadurch gekennzeichnet, daß dieser Kraftstoffinjektor nur arbeitet, wenn dieses Ventil geschlossen ist.
